# EUROPÄISCHE PATENTSCHRIFT

(11) **EP 1 178 890 B1**
(45) Veröffentlichungstag und Bekanntmachung des Hinweises auf die Patenterteilung: **08.01.2003**
(21) Anmeldenummer: 00943591.8
(22) Anmeldetag: 16.05.2000
(51) Int. Cl.: B42C 9/00

(54) **VERFAHREN UND EINRICHTUNG ZUM FÄCHERKLEBEBINDEN VON BÜCHERN, BUCHBLÖCKEN, BROSCHÜREN UND DERGL.**
METHOD AND DEVICE FOR ADHESIVE BINDING A SET OF SHEETS OF BOOKS, BOOK BLOCKS, BOOKLETS AND THE LIKE
PROCEDE ET DISPOSITIF POUR RELIER PAR COLLAGE EN EVENTAIL DES LIVRES, DES BLOCS DE FEUILLES, DES BROCHURES ET DES ARTICLES ANALOGUES

(30) Priorität: 17.05.1999 DE 19922100
(43) Veröffentlichungstag der Anmeldung: 13.02.2002
(73) Patentinhaber: Bielomatik L.O.S. GmbH, 93149 Nittenau (DE)
(72) Erfinder: SCHMIDKONZ, Peter, D-93149 Nittenau (DE)
(74) Vertreter: Wasmeier, Alfons, Dipl.-Ing.
(86) Internationale Anmeldenummer: DE0001521
(87) Internationale Veröffentlichungsnummer: WO00069651

(56) Entgegenhaltungen:
- DE-C- 566 354
- FR-A- 999 414
- FR-A- 2 189 215
- US-A- 4 828 645
- PATENT ABSTRACTS OF JAPAN vol. 1997, no. 01, 31. Januar 1997 (1997-01-31) & JP 08 244381 A (CANON INC), 24. September 1996 (1996-09-24)

## Beschreibung

Die Erfindung betrifft ein Verfahren nach dem Oberbegriff des Anspruches 1 sowie eine Einrichtung nach dem Oberbegriff des Anspruches 10.

Das Fächerklebebinden wird derzeit für Kleinserien oder Einzelbände in der Weise vorgenommen, dass der Blattstapel, z.B. ein Buchblock, geklemmt und manuell am Rücken mit einem Pinsel mit Flüssigkleber bestrichen wird. Diese Methode hat den Nachteil, dass sie zeitaufwendig ist, und dass der Kleber, der von oben aufgetragen wird, in die Zwischenräume zwischen benachbarten Blättern fließt, wodurch Randbereiche dieser Blätter verschmiert werden, und zu viel Klebstoff verbraucht wird.

Aufgabe der Erfindung ist, diese reine Handarbeit des Fächerklebebindens zu rationalisieren und maschinell durchzuführen, zu beschleunigen, den Klebstoffverbrauch zu reduzieren, und ein Fächerklebebinden nicht nur mit höherer Geschwindigkeit durchzuführen, sondern auch eine wesentlich stabilere und dauerhaftere Langzeitverbindung für die gebundenen Produkte zu erreichen. Aufgabe der Erfindung ist ferner, die Einstellung der Breite des Rückens eines Buchblockes bzw. der Steigung für Festeinbände, die gerundet werden, eindeutig festzulegen.

Gemäß der Erfindung wird dies mit den Merkmalen des Kennzeichens des Anspruches 1 sowie des Anspruches 10 erreicht. Weitere Ausgestaltungen der Erfindung sind Gegenstand der Unteransprüche.

Das durch Fächerkleben zu bindende Produkt, das nachstehend durchgehend als "der Buchblock" bezeichnet wird, wird in herkömmlicher Weise geklemmt, so dass die Einzelblätter und der Blockrücken die für den Klebevorgang erforderliche feste Zuordnung zueinander beibehalten. Der geklemmte Buchblock wird fest eingespannt und von unten her wird ein mit Klebstoff getränktes Kissen bzw. eine Klebstoff-Auftragplatte unter Druck gegen den Blockrücken gedrückt. Anschließend wird das an den Blockrücken angedrückte Klebstoffkissen in einer Richtung rechtwinklig zur Blattebene des Blockes bewegt und gleichzeitig einseitig angehoben bzw. gekippt, so dass der Blockrücken aus der horizontalen in eine schräge, geneigte Lage gebracht wird und gleichzeitig das Kissen in Längsrichtung bewegt wird. Dadurch werden die einzelnen Blätter des Blattstapels im Rückenbereich aufgefächert, wodurch ein definierter Abschnitt geringer Breite für die Aufnahme von Klebstoff freigegeben wird. Ein derartiges walkendes und massierendes Zusammenwirken zwischen Buchrücken und Klebstoffkissen führt dazu, dass gezielt Klebstoff auf einer größeren, exakt begrenzten Fläche der Einzelblätter im Rückenbereich des Blockes aufgetragen und damit die mit Klebstoff versehene Fläche vergrößert sowie die Effektivität der Klebeverbindung entscheidend verbessert wird.

Dieses Verfahren der weiterentwickelten Fächerklebebindung wird maschinell durchgeführt; das Festklemmen und Einspannen des Buchblockes erfolgt ebenso wie das Bewegen des Klebstoffkissens und Auffächerns des Blockrückens durch Gestängebetätigung, entweder mit maschinellem oder manuellem Antrieb, und kann insbesondere Teil einer Gesamtanlage sein, in die dieser Vorgang als Baustein integriert ist, um einen selbsttätigen Ablauf eines Bindevorganges bzw. einer Herstellstraße sicherzustellen, also das selbsttätige Zuführen und Klemmen des Buchblockes, das Einhängen des Buchblockes in die Blockspannvorrichtung, das Öffnen und Schließen dieser Spannvorrichtung, das Längsbewegen, Anheben, Kippen des Klebstoffkissens, jeweils eingestellt auf das Format und die Dicke des Buchblockes, und das Herausnehmen des Buchblockes nach beendeter Fächerklebebindung sowie das Abführen des insoweit fertiggestellten Buchblockes und das Zuführen eines neuen Buchblockes.

In weiterer Ausgestaltung der vorbeschriebenen Fächerklebebindung wird gemäß der Erfindung vorgeschlagen, den insoweit durch Fächerklebebindung erhaltenen, gebundenen Buchblock dadurch weiter zu bearbeiten, dass auf den Blockrücken und die an den Rücken anschließenden Seitenabschnitte ein Fälzel aufgebracht wird, das in Form eines Papier-, Gewebe- oder dergl. Streifens mit trockenem Kleber ausgebildet ist, und das auf die Fächerklebebindung unter Druck aufgebracht wird, während die Ränder des Fälzels an die Seitenabschnitte des Blockes angedrückt und durch Hitzeeinwirkung miteinander verbunden bzw. versiegelt werden. Die Fälzel werden z.B. auf einem Gewebeband als Träger einzeln bereitgestellt oder selbsttätig zugeführt, so dass auch dieser Verfahrensschritt in einer selbsttätig arbeitenden Bindeanlage als Baustein eingesetzt und integriert werden kann. Dabei werden bei einer maschinellen Anlage die Fälzel kontinuierlich fortlaufend zugeführt, jeweils in die gewünschte Form geschnitten und auf einem Drucktisch positioniert, angehoben, und angedrückt.

Die Einrichtung zur Durchführung des vorbeschriebenen Verfahrens ist eine manuell betätigte oder motorisch angetriebene Einrichtung, die selbsttätig arbeitend ausgebildet sein und im Rahmen einer größeren Gesamtanlage als Baustein eingesetzt werden kann, um einen automatischen Ablauf der Gesamtanlage zu gewährleisten. Der vorbereitete, geklemmte Buchblock wird (von Hand oder selbsttätig) in eine Spannvorrichtung eingeführt, an der die beidseitigen Klemmleisten aufliegen. Die Spannvorrichtung ist mit dem Rahmen der Einrichtung verbunden und auf unterschiedliche Blockdicken einstellbar. Die Betätigung dieser Verstellung kann z.B. über Gestänge von Hand oder über motorischen Antrieb erfolgen. Der Rücken des Buchblockes, der nach unten frei aus der Spannvorrichtung vorsteht, ist über einer Klebstoff-Auftragvorrichtung angeordnet, die aus einer Wanne und einem darin aufgenommenen Klebstoffkissen besteht Die Wanne ist höhenbeweglich, längsbeweglich und kippbar zum Klebstoffkissen angeordnet, so dass durch entsprechende Antriebsbewegung (manuell oder über Antriebsmotor) eine Verschiebung in der horizontalen, eine Bewegung in der vertikalen und ein Kippen in beiden Richtungen erfolgen kann. Die Bewegungsabläufe werden über eine Kulisse vorgenommen, deren Verlauf z.B. über Steuerwalzen auf die Wanne und das darin befindliche Klebstoffkissen übertragen wird.

Mit der Wanne steht ein Klebstoffvorrat in Verbindung, der das Klebstoffkissen ständig mit ausreichend Klebstoff versorgt hält. Der Klebstoff ist ein nasser Dispersionskleber, der in der Wanne von dem Filzkissen aufgenommen wird, so dass die Oberfläche des Kissens, die der Unterseite bzw. dem Rücken des Buchblockes zugewandt ist, stets in ausreichendem Maße verfügbar ist; das Filzkissen wird, wenn die Einrichtung nicht in Betrieb ist, mit einer Abdeckfolie bzw. Abdeckplatte verschlossen, so dass die Einrichtung stets betriebsbereit ist und Klebstoff auf der Oberseite des Kissens verfügbar ist, wenn die Abdeckfolie bzw. Abdeckplatte entfernt wird.

Die vorbeschriebene Einrichtung zum Fächerklebebinden von Buchblocks oder dergl. wird gemäß der Erfindung durch eine weitere Einrichtung bzw. Zusatzeinrichtung ergänzt, mit deren Hilfe ein Fälzel in Form eines Gewebe-, z.B. Leinenstreifens mit Klebstoff auf den Buchblock oder dergl. maschinell aufgebracht werden kann. Ein derartiges Fälzel kann beispielsweise auch in Form eines durchgehenden Kartonumschlages ausgebildet sein. Der durch Fächerkleben gebundene Buchblock wird in geklemmtem Zustand in der vorbeschriebenen Weise in eine Spannvorrichtung eingesetzt, unterhalb der eine höhenbewegliche Druckplatte angeordnet ist, auf der eine Stoff- oder andere Gewebebahn aufliegt, die auf der Oberseite silikonbeschichtet ist. Auf diese Bahn wird ein Klebestreifen aus einem gewebeartigen Material dem Blockrücken zugeordnet aufgebracht; die dem Blockrücken zugewandte Oberseite des Klebestreifens weist eine Trockenkleberschicht auf. Der Kleberstreifen wird um die beiden Kanten des Blockrückens umgeschlagen, so dass er den unteren Abschnitt der beiden gegenüberliegenden Seitenwände des Buchblockes bedeckt.

Mit diesen beiden Seitenabschnitten wird jeweils eine Heizleiste in Kontakt gebracht, die den Klebstoff des Klebestreifens erhitzt und in einer Art Sintervorgang eine Verbindung mit dem Klebstoff des Blockrückens sowie eine kräftige Verbindung mit den beiden gegenüberliegenden Deckseiten des Buchblockes eingeht. Das Fälzel stellt nach Beendigung des Heizvorganges eine extrem feste Verbindung zwischen dem Fälzel und dem Buchblock her. Dabei ist entscheidend, dass der nasse Dispersionskleber für die Fächerklebebindung des Buchrückens und der trockene Dispersionskleber des Fälzels aufeinander abgestimmt sind, um eine optimale Verbindung und eine Sinterung zwischen beiden zu erzielen. Die vorbeschriebene Einrichtung zur Aufbringung eines Fälzels auf Buchblöcke, Broschüren, durchgehende Kartonumschläge bzw. anderweitige Blattstapel erfordert eine zusätzliche Einrichtung zu der Einrichtung zum Fächerklebebinden, so dass beide vorbeschriebenen Einrichtungen Bausteine in einer Gesamtanlage bzw. Fertigungsstrasse sein können und sowohl das Fächerklebebinden als auch das Fälzelbinden so ausgelegt sein können, dass eine selbsttätige Betriebsweise und ein selbsttätiges Zuführen der Bindeelemente und ein aufeinander Abstimmen der Arbeitsvorgänge beinhalten.

Anstatt die Antriebsbewegung für die Klebstoff-Auftragsvorrichtung über eine mechanische Kulissensteuerung vorzunehmen, wird diese Antriebsbewegung im Rahmen vorliegender Erfindung mit einem verfahrbaren Behälterwagen auf mechanischem, vorzugsweise auf pneumatischem, ggf. hydraulischem Wege über entsprechend gesteuerte Antriebszylinder als Hubbewegung, oder auch auf elektrischem Wege ausgeführt.

Dabei wird der Klebstoffbehälter auf Rollen bewegt und eine als Kipphebel bzw. Wippe ausgebildete schiefe Ebene hochgefahren, die am einen Hubende um eine Kippachse gekippt wird, so dass der Klebstoffbehälter auf dem Kipphebel nach abwärts fährt und wieder in die Ausgangsebene zurückkehrt. Anschließend wird der Kipphebel bzw. die Wippe durch Federkraft selbsttätig wieder in die Ausgangsstellung gekippt und der Klebstoffbehälter in der Ausgangsebene an die gegenüberliegende Stelle über den Kipphebel hinaus verfahren und anschließend auf die schiefe Ebene des Kipphebels der Gegenseite hochgefahren, so dass das vorstehend geschilderte Arbeitsspiel wiederholt wird. Auf dieser Gegenseite kann das Klebstoffkissen in eine Parkposition gefahren werden, in der die Wanne selbsttätig durch eine Abdeckung luftdicht verschlossen wird, damit der Klebstoff während der Dauer des Parkens nicht austrocknet. Auf diese Weise kann der Klebstoff im Klebstoffkissen nicht austrocknen, und das Klebstoffkissen ist jederzeit einsatzbereit.

Die vorstehend beschriebene Ausführung ist für eine manuelle oder motorisch gesteuerte Betätigung ausgelegt. Für eine automatische Betätigung, insbesondere auf pneumatischem Wege, wird vorzugsweise im Prinzip der gleiche Wagen bzw. Behälter auf einer Scherengitteranordnung gelagert und läuft auf Rollen, die in Schienen geführt sind, damit die Relativbewegung in bezug auf den Buchblockrücken zum Auftragen des Leims bzw. Klebstoffes ausgeführt werden kann. Zum Auftragen des Klebstoffs wird das Klebstoffkissen unter dem Buchblock angehoben und gegen den Buchblock gedrückt, wobei der Buchblockrücken mitgenommen, umgebogen, aufgefächert und Klebstoff in ihn einmassiert wird. Am Wendepunkt der Auffächerung wird der Behälter mit dem Klebstoffkissen wieder abgesenkt und zur Mitte zurückverfahren. Das gleiche Arbeitsspiel wird auf der Gegenseite durchgeführt. Die Hubbewegung wird z.B. pneumatisch oder motorisch, die Vorwärtsbewegung vorzugsweise motorisch durchgeführt. Mit dem das Klebstoffkissen aufnehmenden Behälter sind Zylinder gelenkig verbunden, die beim Anheben des Behälters eine Kippbewegung des Leimkissens bewirken, so dass das Leimkissen bei der Auffächerung des Buchblockes satt aufliegt und eine optimale Klebstoffaufnahme erreicht wird.

Bei einer derartigen Antriebsbewegung wird das Klebstoffkissen innerhalb der Wanne gegen den Buchrücken gepresst, und zwar sowohl nach oben als auch nach der Seite; bei dieser seitlichen Bewegung wird der Papierstapel an der Position, an der die Führungsrollen ihre Bewegungsrichtung umkehren, gestaucht. Dabei wird die Aufnahme von Klebstoff an dieser Stauchstelle behindert, so dass ein einwandfreier Klebstoffauftrag nicht mehr gewährleistet ist. Um diesen Nachteil zu vermeiden, wird die vorbeschriebene Führung der Klebstoff-Wanne mit den Laufrollen an beiden Seiten auf einem Schwenkhebel vorgenommen und während dieser Schwenkbewegung der Klebstoff auf den Buchrücken übertragen sowie einmassiert.

Mit dem erfindungsgemäßen Verfahren bzw. den erfindungsgemäßen Einrichtungen wird auf extrem einfache und kostengünstige Weise eine Klebebindung für Buchblökke, Broschüren, aber auch Kartonumschläge erreicht, die eine hohe Haltbarkeit und Festigkeit der so gebundenen Produkte gewährleistet, die derzeitigen Klebeverbindungen entscheidend überlegen sind, und zwar sowohl in Hinblick auf Festigkeit, Haltbarkeit wie auch Kosten.

Nachstehend wird die Erfindung in Verbindung mit der Zeichnung anhand von Ausführungsbeispielen erläutert. Es zeigt:
- Fig. 1: eine schematische Darstellung einer Seitenansicht der Erfindung zum Fächerklebebinden,
- Fig. 2: eine schematische Frontansicht der Einrichtung nach Fig. 1,
- Fig. 3: eine schematische Aufsicht auf die Einrichtung nach Fig. 1,
- Fig. 4: eine Seitenansicht der Wanne mit Klebstoffkissen,
- Fig. 5: eine Detailansicht der Halterung und Einstellung für den Buchblock,
- Fig. 6: eine Detailansicht einer Fächerung des Buchblockrückens,
- Fig. 7: eine Einrichtung zum Aufbringen eines Fälzels auf den Buchblock in schematischer Seitenansicht,
- Fig. 8: eine schematische Frontansicht der Einrichtung entsprechend Fig. 7,
- Fig. 9: eine abgeänderte Ausführungsform der Anordnung nach Fig. 1 in Seitenansicht,
- Fig. 10: eine Ansicht der Anordnung nach Fig. 9 von vorne,
- Fig. 11: eine weitere abgeänderte Ausführungsform der Erfindung in Seitenansicht,
- Fig. 12: eine Ansicht der Anordnung nach Fig. 11 von vorne, und
- Fig. 13: eine schematische Prinzipdarstellung für eine Berechnung der Steigung.

Ein quaderförmiges Rahmengestell 1 mit Gehäuse besteht aus vorderen und hinteren vertikalen Trägem 2, 3 sowie oberen und unteren horizontalen Längsträgern 4, 5. Auf der Gehäuseoberseite ist eine Ausnehmung zum Einführen eines Buchblockes 6 vorgesehen, der durch den Block zusammenhaltende Klemmleisten 7, 8 gehalten wird, die zu beiden Seiten durch Haltebolzen 9 mit Rast in Position gehalten werden. Am Rahmengestell 1 bzw. den oberen Längsträgern 4 sind parallel zur Ebene des Buchblockes verlaufende Schienen 10, 11 befestigt, die die Klemmleisten 7, 8 tragen und die auf die Dicke des Buchblockes 6 einstellbar sind. Diese Einstellung erfolgt über Verstellstangen 12, 13 mit zwischengeschaltetem Antriebsritzel 14 und Antrieb 15, der beispielsweise ein Handantrieb oder ein motorischer Antrieb sein kann. Das Einsetzen des Buchblockes in die Spannvorrichtung kann wahlweise von Hand oder maschinell, vorzugsweise in einer vollautomatisch arbeitenden Maschinenanlage erfolgen.

Unterhalb der Spannvorrichtung 10, 11 und des Buchblockes 6 ist die Klebstoff-Aufbringvorrichtung 16 angeordnet, die ein Klebstoffkissen 17 innerhalb einer einen Klebstoffvorrat 18 aufnehmenden Wanne 19 angeordnet ist. Die Wanne 19 ist mit einem Träger 20 befestigt, an dem eine Anlenkstelle 21 ausgebildet ist, von dem ein Gestänge 22 zu einer Betätigungsvorrichtung 23 führt. Die Betätigungsvorrichtung 23 kann ein am Rahmen gelagerter, von Hand betätigbarer Hebel und ein motorischer Antrieb sein. Der Träger 20 für die Wanne 19 nimmt Befestigungsflansche 24, 25 auf, die Lagerungen für Führungsrollen 26, 27 bilden, welche an einer Kulissenbahn 28 einer Kulisse 29, die an beiden Seiten des Rahmens ausgebildet ist, abrollen. Die Kulissenbahn 28, längs der die Führungsrollen 26, 27 durch Betätigen des Gestänges 22 entlanggeführt werden, besteht aus schrägen, nach außen ansteigenden Abschnitten 30, 31 der Kurvenbahn, horizontalen Abschnitten 32, 33 und schrägen, nach innen ansteigenden Abschnitten 34, 35 der Kurvenbahn. Die Schrägen 34, 35 bestimmen den vertikalen Hub des Klebstoffkissens 17, wobei in diesem Bereich das Kissen fest gegen den Buchblockrücken 6 angedrückt wird, die horizontalen Abschnitte 32, 33 bestimmen den Bereich, in dem das Klebstoffkissen relativ zum Buchblock in horizontaler Richtung bewegt wird, der Buchblockrücken aufgefächert wird, und die schrägen Abschnitte 30, 31 bewirken das einseitige Kippen bzw. Schrägstellen 36, 37 des Klebstoffkissens zum Aufbringen von Klebstoff auf die aufgefächerten Blattenden des Blokkes in den jeweils beiden entgegengesetzten End-Schrägstellungen.

Mit 38 ist ein Klebstoffvorratsbehälter dargestellt, der am Rahmengestell 1 der Einrichtung befestigt ist und von dem eine Klebstoffleitung 39 zur Wanne 19 führt.

In Fig. 4 ist die Wanne 19 näher dargestellt. Sie nimmt das Klebstoffkissen 17 an versteifenden Bolzen 40 in der Wanne auf, so dass das Kissen 17 innerhalb der Wanne 19 festgelegt ist. Das Kissen 17 taucht innerhalb der Wanne in den Klebervorrat 18 ein, und wird mit Klebstoff getränkt, so dass die Oberseite des Kissens 17 stets mit Klebstoff besetzt und einsatzbereit ist. Eine Abdeckfolie 41 wird, wenn das Kissen nicht benötigt wird, über die Kissenoberfläche und das Gehäuse gelegt, so dass der Klebestoff auf der Oberfläche nicht an der Luft trocknet, sondern beim Abziehen der Folie stets betriebsbereit ist. Es ist somit nicht erforderlich, das Kissen nach Gebrauch zu reinigen.

Fig. 7 zeigt eine Einrichtung, mit der auf den durch Fächerklebebinden bearbeiteten Buchblock in einem getrennten Arbeitsvorgang ein Fälzel 44 auf den Buchblockrücken 43 und die anschließenden Seitenabschnitte des Buchblockes aufgebracht wird. Eine entsprechende Einrichtung weist analog Fig. 1 eine ähnliche Anordnung eines Buchblockes mit Klemmleisten 7, 7' sowie Halteschienen 10, 11 zur Aufnahme der Klemmleisten auf. Anstelle des Klebstoffkissens mit Kulissensteuerung ist bei dieser Einrichtung ein bereits fertig mit Fächerklebebindung versehener Buchblock 42 vorgesehen, an dessen Stirnseite 43 eine Fälzel 44 aufgebracht wird, das einen Klebestreifen mit Trockenklebestoff besitzt.

Der Klebstoff für die Fächerklebebindung und der Trockenklebstoff auf dem Fälzel sind aufeinander so abgestimmt, dass eine optimale Bindung erreicht wird, wenn die Randelemente des Fälzels über Heizleisten 45, 46 an die unteren Seitenenden des Buchblockes 42 und im Bereich des Buchblockrückens 43 das Fälzel 44 über die Druckplatte bzw. Tisch 47 angedrückt werden, so dass der Trockenkleber des Fälzels und der Klebstoff der Fächerklebebindung eine Sinterverbindung miteinander eingehen, die eine außerordentlich hohe Festigkeit erhält. Der das Fälzel ausbildende Klebstoffstreifen 44 wird auf einer Trägerbahn 48 aus Stoff mit einer Silikonbeschich-tung auf der Oberseite aufgelegt und auf dem Tisch 47 an die Auftragsstelle unmittelbar unter dem Buchblockrücken 43 gebracht und dann von unten angedrückt. Die Fälzel können zur Durchführung eines kontinuierlichen Klebebindevorganges selbsttätig an die Klebestelle herangeführt, dort erforderlichenfalls zugeschnitten und im Takt des Einsetzens des Buchblockes bereitgestellt werden, so dass auch diese Einrichtung in eine automatischen Bindestrasse integriert werden kann.

Bei der Ausführungsform nach den Figuren 9 und 10 ist der Buchblock 50 in Klemmvorrichtungen 51, 52 eingespannt. Der Rücken des Buchblockes 50 wird zur Positionierung und für den Klebstoffauftrag über eine Andrückvorrichtung 53 von unten her beaufschlagt; die Andrückvorrichtung 53 besteht aus einem parallelogrammartigen System von Hebeln 54, 55, 56, die nach dem Ausrichten des Buchblockes 50, wie in der Zeichnung dargestellt, nach unten geklappt bzw. verschwenkt wird.

Der Wagen 57, der den Klebstoffbehälter mit dem Klebstoffkissen aufnimmt, ist in Fig. 9 am Buchblock gestrichelt dargestellt, und zwar in einer Position, in der der Buchblock nach links aufgefächert ist. Im Führungsweg des Wagens 57 sind links und rechts jeweils eine Wippen- bzw. Kipphebelanordnung dargestellt, an denen der Wagen 57 hochfährt. Wenn der Wagen 57 die Totpunktstellung überschritten hat, kippt die Wippe bzw. der Kipphebel, der Wagen fährt die schiefe Ebene nach unten, die Wippe bzw. der Kipphebel wird, sobald der Wagen die Wippe verlassen hat, selbsttätig durch Federkraft wieder in die Ausgangsstellung zurückgeführt, und der Wagen 57 wird auf die gegenüberliegende Seite verfahren, wo das Arbeitsspiel sich an der Wippe bzw. dem Schwenkhebel 59 wiederholt, so dass der Wagen insgesamt in einer geschlossenen Bahn nacheinander die beiden Wippen 58, 59 überfährt.

Nach Überfahren der Wippe 59 kann der Wagen in eine Ruheposition (rechte Seite) gefahren werden, in der ein Deckel 60 über dem offenen Klebstoffbehälter des Wagens 57 geschlossen wird, so dass ein Eintrocknen des Klebstoffes während der Ruhephasen des Betriebes verhindert wird. Mit 61 ist der Antrieb für den Wagen 57 dargestellt, die Laufrollen des Wagens 57 sind mit 62 bezeichnet und die Laufschiene, auf der der Wagen verfahren wird, mit 63. Bei der Ausführungsform nach Fig. 9 kann die Bewegung des Wagens von Hand geführt oder durch motorischen Antrieb vorgenommen werden, je nach den Gegebenheiten des Betriebes und der Größe der Anlage.

Ein automatischer Betrieb wird mit der in den Figuren 11 und 12 dargestellten Ausführungsform erzielt. Hierbei ist der Wagen 57 auf einer Scherengitteranordnung 64 befestigt, die über Hubzylinder 65, 66 und Hubstangen 67, 68 höhenverstellbar ist, so dass der Wagen 57 mit dem Klebstoffbehälter zur Auffächerung des Buchblockrückens zusätzlich zu einer Horizontalbewegung eine gleichzeitige Vertikalbewegung ausführen und damit den Klebstoffauftrag auf den Buchblockrücken vornehmen kann.

Die Anordnung nach Fig. 11 unterscheidet sich von der nach Fig. 9 im wesentlichen dadurch, dass eine selbsttätige Bewegung des Klebstoffbehälters im Vergleich zu einer manuellen Bewegung, und damit ein automatischer Ablauf erzielt wird.

Zum exakten Herstellen von am Rücken gerundeten Festeinbänden beim Aufbringen eines Fälzels auf den Buchrücken wird die Steigung des Buchblockrückens aus der Stapelhöhe a des Buchblockes und dem Rückenzuschlag von 2 x 2 b (2 x Pappenstärke) sowie einem der gewünschten Buchrückenrundung entsprechenden Aufschlag zwischen 0 und 15% berechnet. Bei einer Papierstapelhöhe von z.B. 30 mm und einem Rückenzuschlag von z.B. 2 x 2 = 4 mm Pappenstärke ergibt sich eine Gesamtstärke von 34 mm. Wird ein der Buchrückenrundung entsprechender Aufschlag von 15% einkalkuliert, was 5,1 mm entspricht, ergibt sich eine Rückenbreite von 39,1 mm. Mit diesem Wert kann die erforderliche Steigung eingestellt werden.

### Bezugszeichenliste

- 1: Rahmengestell mit Gehäuse
- 2, 3: vordere und hintere vertikale Träger
- 4, 5: obere und untere horizontale Träger
- 6: Buchblock
- 7, 7': Klemmleisten, die den Block zusammenhalten
- 8, 8': Niederhalter für die Klemmleisten
- 9: Haltebolzen mit Rast
- 10, 11: Schienen, die die Klemmleisten 7, 8 aufnehmen und auf die Buchblockdicke einstellbar sind
- 12, 13: Verstellstangen für die horizontale Verschiebung der Schienen 10, 11
- 14: Antriebsritzel
- 15: Antrieb
- 16: Klebstoff-Auftragvorrichtung
- 17: Klebstoffkissen
- 18: Klebstoffvorrat
- 19: Wanne
- 20: Träger
- 21: Anlenkstelle
- 22: Gestänge
- 23: Betätigungsvorrichtung
- 24, 25: Befestigungsflansche
- 26, 27: Mitnehmer, Führungsrollen
- 28: Kulissenbahn
- 29: Kulisse
- 30, 31: schräge nach außen ansteigende Abschnitte der Kulissenbahn
- 32, 33: horizontale Abschnitte der Kulissenbahn
- 34, 35: schräge nach innen ansteigende Abschnitte der Kulissenbahn
- 36, 37: Schrägstellungen des Buchblockrückens
- 38: Klebstoff-Vorratsbehälter
- 39: Klebstoffleitung
- 40: versteifende Bolzen in der Wanne zur Aufnahme des Kissens
- 41: Abdeckfolie
- 42: Buchblock
- 43: Stirnseite mit Fächerklebung
- 44: Fälzel
- 45, 46: Heizleisten beidseitig
- 47: Tischplatte, heb- und senkbar
- 48: Trägerband für Fälzelstreifen
- 50: Buchblock
- 51, 52: Klemmvorrichtung
- 53, 54, 55, 56: Andrückvorrichtung
- 57: Wagen
- 58, 59: Wippe bzw. Schwenkhebel
- 60: Deckel für Behälterabdeckung in der Ruheposition
- 61: Antrieb des Wagens 57
- 62: Laufrollen
- 63: Laufschiene
- 64: Scherengitteranordnung
- 65, 66: Hubzylinder
- 67, 68: Hubstangen

## Patentansprüche

1. Verfahren zum Fächerklebebinden von Buchblöcken, Broschüren und dergl. durch Klemmen des Buchblockes und Kleberauftrag auf den Blockrücken, wobei der Buchblock mit dem Blockrücken nach unten in eine Klemmvorrichtung eingesetzt und festgeklemmt sowie von einer Haltevorrichtung aufgenommen wird, die mit Hilfe einer Betätigungsvorrichtung horizontal und im rechten Winkel zur Blockebene verschiebbar ist, **dadurch gekennzeichnet, daß**
a) der Klebstoff mit einer Andruckvorrichtung von unten auf den Buchblockrücken mit Hilfe eines Klebstoffkissens aufgetragen wird,
b) das Klebstoffkissen in einem Behälter angeordnet ist, der durch eine Andrückvorrichtung so beaufschlagt wird, dass der Buchblockrücken nach der einen und anschließend nach der anderen Seite unter Druckeinwirkung gefächert wird und gleichzeitig Klebstoff auf den gefächerten Buchblockrücken aufgetragen wird, und
c) die Andrückvorrichtung so gesteuert wird, dass die Wanne für das Klebstoffkissen in eine Kipp-Neige-Bewegung versetzt wird.

2. Verfahren nach Anspruch 1, **dadurch gekennzeichnet, dass** der Behälter mit dem Klebstoffkissen zur Durchführung der Kipp-Neige-Bewegung beim Anpressen des Klebstoffkissens an den Buchblockrücken auf als Wippen ausgebildeten schiefen Ebenen an beiden Hubpositionen nacheinander verfahren wird, die jeweilige Wippe nach Überfahren des Totpunktes gekippt wird, und der Behälter nach Erreichen der Ausgangsebene zurückverfahren und an der gegenüberliegenden Wippe im gleichen Arbeitsspiel verfahren wird, und der die Wippe bildende Kipphebel jeweils durch Federkraft von Hand oder selbstätig gesteuert wieder in die Ausgangslage zurückgeführt wird.

3. Verfahren nach Anspruch 2, **dadurch gekennzeichnet, dass** der das Klebstoffkissen aufnehmende Behälter jenseits der Wippe in eine Parkposition gefahren wird, in der der Behälter mit Klebstoffkissen durch eine Abdeckung luftdicht verschlossen und damit ein Trockenwerden des Leims bzw. Klebstoffes verhindert wird.

4. Verfahren nach einem der Ansprüche 1, 2 oder 3, **dadurch gekennzeichnet, dass** der das Klebstoffkissen aufnehmende Behälter und die Führungsrollen des Behälters mit einer Scherengitteranordnung gekoppelt sind, und der Behälter an beiden Seiten mit Hubzylindern verbunden ist, über die ein Kippen des Behälters erreicht wird.

5. Verfahren nach Anspruch 4, **dadurch gekennzeichnet, dass** die Hubzylinder pneumatisch, hydraulisch oder elektrisch betätigt werden, und dass die Hubsowie die Kippbewegung des Behälters automatisch durchgeführt wird.

6. Verfahren nach einem der Ansprüche 1 - 5, **dadurch gekennzeichnet, dass** von der Andrückvorrichtung eine walkende bzw. massierende Bewegung auf das Klebstoffkissen und auf den Buchblockrücken ausgeübt wird.

7. Verfahren nach einem der Ansprüche 1 - 6, **dadurch gekennzeichnet, dass** als Kleber für das Klebstoffkissen ein nasser Dispersionskleber verwendet wird.

8. Verfahren nach Anspruch 1, **dadurch gekennzeichnet, dass** in einer getrennten Einrichtung oder in einer Zusatzeinrichtung auf den durch Fächerklebebinden erstellten Buchblockrücken ein Fälzel aufgebracht wird, das einen trockenen Klebstoff aufweist, und dass die Seitenabschnitte des Fälzels mit Hilfe von Heizleisten mit dem Buchblock heißversiegelt werden.

9. Verfahren nach Anspruch 8, **dadurch gekennzeichnet, dass** die einzelnen Fälzel auf einem Schieber mit einer tischartigen Druckplatte an die Fälzel-Aufbringstelle transportiert werden, und das Fälzel dabei angehoben und gegen den Blockrücken gedrückt wird.

10. Verfahren nach Anspruch 8 oder 9, **dadurch gekennzeichnet, dass** auf dem Schieber mit Druckplatte ein Band oder Tuch angeordnet wird, das die Fälzel aufnimmt.

11. Verfahren nach einem der Ansprüche 1 - 10, **dadurch gekennzeichnet, dass** die Schritte des Fächerklebebindens, nämlich das Einhängen des Buchblocks, das Andrücken des Klebstoffkissens an den Buchblockrücken und das durch Kulissensteuerung erfolgende Einmassieren des Klebers in den Fächerrücken des Blockes in eine selbsttätig arbeitende Buchbindeanlage integriert werden.

12. Verfahren nach Anspruch 11, **dadurch gekennzeichnet, dass** der Schritt des Aufbringens des Fälzels auf den Buchblock mit Heißversiegelung über Heizleisten in eine selbsttätig arbeitende Buchbindeanlage integriert wird.

13. Einrichtung zum Fächerklebebinden von Buchblöcken, Broschüren und dergl., mit einer Klemmvorrichtung zum Klemmen des Buchblockes und einer Klebstoff-Auftragvorrichtung auf den Blockrücken, bei der der geklemmte Buchblock oder dergl. zwischen zwei horizontal zueinander verstellbaren Trägern angeordnet und in der Betriebsstellung festlegbar ist,
**dadurch gekennzeichnet, dass**
a) unterhalb des Buchblockes ein Klebstoffkissen angeordnet ist, das in einer Richtung quer zur Ebene des Buchblockes verschiebbar und unter Druck gegen den Buchblockrücken anhebbar ist,
b) eine Antriebsvorrichtung das Klebstoffkissen in eine kombinierte horizontale und vertikale Bewegung so antreibt, dass das Klebstoffkissen Klebstoff von unten auf den Blockrücken aufträgt und das Kissen auf den Buchblockrücken eine walkende bzw. massierende Bewegung ausübt, und
c) die Höhenbewegung des Klebstoffkissens bzw. des Klebstoffkissenträgers durch eine Kipp-Neige-Bewegung erzeugende Vorrichtung, z.B. eine Kulissensteuerung, und die Horizontalbewegung des Klebstoffkissens durch ein Gestänge von Hand oder einen motorischen Antrieb erfolgt.

14. Einrichtung nach Anspruch 13, **dadurch gekennzeichnet, dass** das Klebstoffkissen in einer Wanne angeordnet und festgelegt ist, ein kontinuierlicher Klebstoffzufluß über einen am Rahmen befestigten Klebstoff-Vorratsbehälter erfolgt und das Kissen im Ruhebetrieb durch eine Folie abgedeckt ist.

15. Einrichtung nach einem der Ansprüche 13 oder 14 , **dadurch gekennzeichnet, dass** das Klebstoffkissen aus Filz oder ähnlichem, saugfähigem Material fester Konsistenz besteht.

16. Einrichtung nach Anspruch 13, **dadurch gekennzeichnet, dass** eine walkende Bewegung des Kissens eine der Kulissenbahn folgende in einer horizontalen und einer schrägen Ebene verlaufende Bewegung umfaßt, und dass der Schrägverlauf der Bewegung in beiden horizontalen Richtungen eine in entgegengesetzten Richtungen erfolgende Auffächerung der Stirnfläche des Blockes bewirkt, derart, dass die aufgefächerten Blätter eine vergrößerte Auftragsfläche für den Klebstoff ergeben.

17. Einrichtung nach einem der Ansprüche 13 - 16, **dadurch gekennzeichnet, dass** die Klemmleisten des Buchblockes auf relativ zueinander verschiebbaren Schienen im Rahmengestell aufgesetzt sind und durch Niederhalter von oben an den Schienen festlegbar sind, derart, dass ein Gegendruck gegen den von unten auf den Buchblock ausgeübten Aufwärtsdruck entsteht.

18. Einrichtung nach Anspruch 14, **dadurch gekennzeichnet, dass** die Klebstoffwanne Versteifungsbolzen aufweist, die das Klebstoffkissen aufnehmen und positionieren, dass in der Wanne ein Klebstoffvorrat aufrecht erhalten wird, der das Klebstoffkissen ständig getränkt hält, und dass im Ruhebetrieb der Einrichtung das Klebstoffkissen durch eine über die Wanne gezogene Abdeckfolie abgedeckt und betriebsbereit gehalten wird.

19. Einrichtung nach Anspruch 13, **dadurch gekennzeichnet, dass**
a) unterhalb des Buchblockes ein Fälzel angeordnet ist, das breiter als der Buchblockrücken ist und das eine trockene Klebstoffschicht auf der dem Blockrücken zugewandten Fläche aufweist,
b) das Fälzel auf einem Tisch dem Buchrücken zugeordnet positioniert ist, der nach oben unter Druck gegen den Buchblockrücken bewegbar ist, so dass das Fälzel auf den Buchblockrücken gepreßt wird, und
c) den überstehenden Seitenabschnitten des Fälzels beidseitig angeordnete Heizleisten zugeordnet sind, die ein Anpressen und Heißversiegeln der Seitenabschnitte des Fälzels vornehmen.

20. Einrichtung nach Anspruch 19, **dadurch gekennzeichnet, dass** anstelle eines streifenförmigen Fälzels ein durchgehender Kartonumschlag vorgesehen ist.

21. Einrichtung nach Anspruch 19, **dadurch gekennzeichnet, dass** auf der Tischplatte eine Stoffbahn vorgesehen ist, die auf der Oberseite silikonbeschichtet ist, und dass diese Stoffbahn Fälzel aufnimmt, die zum Verbinden mit dem Buchblock positioniert sind.

22. Einrichtung nach Anspruch 21, **dadurch gekennzeichnet, dass** für eine kontinuierlich arbeitende Bindeanlage eine kontinuierliche Fälzel-Zuführvorrichtung vorgesehen ist, die im Takt des Buchblockeinsetzens jeweils ein Fälzel dem Buchblock zugeordnet im Takt zuführt.

## Claims

1. Process for the fan-type adhesive binding of book blocks, brochures and the like by virtue of the book block being clamped and adhesive being applied to the block spine, the book block being inserted into a clamping arrangement, and clamped firmly, with the block spine downwards and being accommodated by a retaining arrangement, which can be displaced horizontally, and at right angles to the block plane, with the aid of an actuating arrangement, **characterized in that**
a) the adhesive is applied to the book-block spine from beneath, by way of a pressure-exerting arrangement, with the aid of an adhesive pad,
b) the adhesive pad is arranged in a container which is subjected to the action of a pressure-exerting arrangement such that the book-block spine is fanned out under the action of pressure to one side and then to the other side and, at the same time, adhesive is applied to the fanned-out book-block spine, and
c) the pressure-exerting arrangement is controlled such that the tray for the adhesive pad is made to move with tilting/inclining action.

2. Process according to Claim 1, **characterized in that** the container with the adhesive pad, for executing the tilting/inclining movement, with the adhesive pad pressed onto the book-block spine, is displaced to the two lifting positions one after the other on slanting planes in the form of rockers, the respective rocker is tilted once the dead centre has been passed, and the container, once the starting plane has been reached, is displaced back and displaced to the opposite rocker in the same operating cycle, and the rocker-forming tilting lever is guided back into the starting position again in each case by means of spring force by hand or automatic control.

3. Process according to Claim 2, **characterized in that** the container accommodating the adhesive pad, on the far side of the rocker, is moved into a parking position in which the container with adhesive pad is closed in an airtight manner by a covering and the glue or adhesive is thus prevented from drying out.

4. Process according to one of Claims 1, 2 and 3, **characterized in that** the container accommodating the adhesive pad and also the guide rollers of the container are coupled with a shear-type lattice arrangement, and the container is connected on both sides to lifting cylinders via which the container is tilted.

5. Process according to Claim 4, **characterized in that** the lifting cylinders are actuated pneumatically, hydraulically or electrically, and **in that** the lifting and tilting movements of the container are executed automatically.

6. Process according to one of Claims 1 - 5, **characterized in that** the pressure-exerting arrangement subjects the adhesive pad and the book-block spine to a squeezing or a massaging movement.

7. Process according to one of Claims 1 - 6, **characterized in that** the adhesive used for the adhesive pad is a wet dispersion adhesive.

8. Process according to Claim 1, **characterized in that**, in a separate apparatus or in an additional apparatus, a guard, which has a dry adhesive, is applied to the book-block spine produced by fan-type adhesive binding, and **in that** the side sections of the guard are heat-sealed to the book block with the aid of heating bars.

9. Process according to Claim 8, **characterized in that** the individual guards are transported to the guard-applying location on a slide with a table-like pressure plate, the guard being raised and pressed against the block spine.

10. Process according to Claim 8 or 9, **characterized in that** a band or cloth, which accommodates the guard, is arranged on the slide with a pressure plate.

11. Process according to one of Claims 1 - 10, **characterized in that** the fan-type adhesive-binding steps, namely fitting in the book block, pressing the adhesive pad onto the book-block spine and massaging the adhesive into the fanned-out spine of the block, this operation taking place by guide control, are integrated in an automatically operating book-binding installation.

12. Process according to Claim 11, **characterized in that** the step of applying the guard to the book block by heat-sealing via heating bars is integrated in an automatically operating book-binding installation.

13. Apparatus for the fan-type adhesive binding of book blocks, brochures and the like, having a clamping arrangement for clamping the book block and an arrangement for applying adhesive to the block spine, in the case of which the clamped book block or the like is arranged between two carriers, adjustable horizontally in relation to one another, and can be secured in the operating position, **characterized in that**
a) arranged beneath the book block is an adhesive pad which can be displaced in a direction transverse to the plane of the book block and can be raised under pressure against the book-block spine,
b) a drive arrangement drives the adhesive pad in a combined horizontal and vertical movement such that the adhesive pad applies adhesive to the block spine from beneath and the pad subjects the book-block spine to a squeezing or massaging movement, and
c) the vertical movement of the adhesive pad or of the adhesive-pad carrier takes place by means of an arrangement which produces a tilting/inclining movement, e.g. a guide control means, and the horizontal movement of the adhesive pad takes place by means of a linkage, by hand, or by means of a motor drive.

14. Apparatus according to Claim 13, **characterized in that** the adhesive pad is arranged, and secured, in a tray, a continuous flow of adhesive takes place via an adhesive supply container fastened on the frame, and the pad, at rest, is covered by a sheet material.

15. Apparatus according to either of Claims 13 and 14, **characterized in that** the adhesive pad consists of felt or similar, absorbent material of firm consistency.

16. Apparatus according to Claim 13, **characterized in that** a squeezing movement of the pad comprises a movement which follows the guideway and runs in a horizontal and an oblique plane, and **in that** the oblique course of the movement in the two horizontal directions causes the end surface of the block to be fanned out in opposite directions, such that the fanned-out sheets produce a greater surface area for the application of the adhesive.

17. Apparatus according to one of Claims 13 - 16, **characterized in that** the clamping bars of the book block are positioned on rails in the framework, it being possible for said rails to be displaced relative to one another, and can be secured on the rails from above by holding-down means so as to produce a counterpressure against the upward pressure to which the book block is subjected from beneath.

18. Apparatus according to Claim 14, **characterized in that** the adhesive tray has stiffening pins which accommodate and position the adhesive pad, **in that** there is maintained in the tray an adhesive supply which keeps the adhesive pad impregnated at all times, and **in that**, when the apparatus is at rest, the adhesive pad is covered by a covering sheet material drawn over the tray and is kept ready for operation.

19. Apparatus according to Claim 13, **characterized in that**
a) arranged beneath the book block is a guard which is wider than the book-block spine and has a dry layer of adhesive on the surface directed towards the block spine,
b) the guard, assigned to the book spine, is positioned on a table which can be moved upwards under pressure against the book-block spine, with the result that the guard is pressed onto the book-block spine, and
c) the projecting side sections of the guard are assigned heating bars which are arranged on both sides and cause the side sections of the guard to be pressed on and heat-sealed.

20. Apparatus according to Claim 19, **characterized in that** a continuous cardboard cover is provided instead of a strip-like guard.

21. Apparatus according to Claim 19, **characterized in that** provided on the table top is a material web which is silicone-coated on the top side, and **in that** this material web accommodates guards which are positioned for connection to the book block.

22. Apparatus according to Claim 21, **characterized in that** provided for a continuously operating binding installation is a continuous guard-feed arrangement which, in time with the book-block insertion, feeds a guard to the book block in each case.

## Revendications

1. Procédé pour relier par collage en éventail des blocs de feuilles, des brochures et des articles analogues, en serrant ledit bloc de feuilles et en appliquant de la colle sur le dos dudit bloc, le bloc de feuilles avec dos vers le bas étant inséré dans un dispositif de serrage, serré, puis reçu par un dispositif d'arrêt déplaçable horizontalement et en angle droit par rapport au niveau du bloc, à l'aide d'un dispositif d'actionnement, et **caractérisé en ce que**
a) la colle est appliquée sur le dos du bloc de feuilles, à partir du bas, à l'aide d'un dispositif presse-papier et d'un coussin de colle,
b) le coussin de colle est disposé dans un récipient alimenté via un dispositif de pression, de telle sorte que le dos du bloc de feuilles soit disposé en éventail d'un côté puis de l'autre, en appliquant une pression, la colle étant par la même occasion appliquée sur le dos du bloc de feuilles disposé en éventail, et
c) le dispositif de pression est commandé de telle sorte que la cuve destinée au coussin de colle soit déplacée suivant un mouvement de basculement - inclinaison.

2. Procédé selon la revendication 1, **caractérisé en ce que**, pour mettre en oeuvre le mouvement de basculement - inclinaison, le récipient avec coussin de colle est, lors du serrage dudit coussin contre le dos du bloc de feuilles, déplacé jusqu'aux positions de tête, successivement et dans des plans inclinés conçus sous la forme de bascules, les bascules sont basculées une fois le point mort franchi, le récipient est ramené une fois le niveau initial atteint puis déplacé dans le même cycle de fonctionnement, contre la bascule opposée, et le levier de basculement formant la bascule est ramené jusqu'en position de départ, par élasticité commandée manuellement ou automatiquement.

3. Procédé selon la revendication 2, **caractérisé en ce que** le récipient recevant le coussin de colle est guidé de l'autre côté de la bascule jusque dans une position de garage dans laquelle ledit récipient avec coussin de colle est fermé de manière imperméable à l'air, ce qui empêche par la même occasion le dessèchement de la colle.

4. Procédé selon une des revendications 1, 2 ou 3, **caractérisé en ce que** le récipient recevant le coussin de colle et les rouleaux de guidage dudit récipient sont couplés avec un système de grillage à ciseaux et le récipient est relié des deux côtés à des cylindres de levage permettant le basculement du récipient.

5. Procédé selon la revendication 4, **caractérisé en ce que** les cylindres de levage sont actionnés de manière pneumatique, hydraulique ou électrique et **en ce que** le levage et le basculement du récipient sont automatiques.

6. Procédé selon une des revendications 1 à 5, **caractérisé en ce que** le dispositif de pression exerce un mouvement d'assouplissement par rouleaux ou de massage sur le coussin de colle et sur le dos du bloc de feuilles.

7. Procédé selon une des revendications 1 à 6, **caractérisé en ce que** une colle de dispersion mouillée est utilisée comme adhésif pour le coussin de colle.

8. Procédé selon la revendication 1, **caractérisé en ce que**, dans un système distinct ou supplémentaire, un éventail présentant une colle sèche est appliqué sur le dos du bloc de feuilles produit par reliure par collage et les segments latéraux de l'éventail sont estampés à chaud avec le bloc de feuilles, à l'aide de listeaux de chauffage.

9. Procédé selon la revendication 8, **caractérisé en ce que** les éventails sont transportés sur un coulisseau avec plaque de compression en forme de table, jusqu'en position d'application de l'éventail et **en ce que** l'éventail est soulevé puis pressé contre le dos du bloc.

10. Procédé selon la revendication 8 ou 9, **caractérisé en ce que** une bandelette ou un tissu recevant les éventails est appliqué sur le coulisseau avec plaque de compression.

11. Procédé selon une des revendications 1 à 10, **caractérisé en ce que** les étapes de la reliure par collage en éventail, à savoir l'emboîtement du bloc de feuilles, le serrage du coussin de colle contre le dos dudit bloc de feuilles et l'imprégnation par massage de la colle dans le dos en éventail du bloc, imprégnation assurée par distribution à coulisse, sont intégrées dans une installation de reliure de livres automatique.

12. Procédé selon la revendication 11, **caractérisé en ce que** l'étape qui consiste à appliquer l'éventail sur le bloc de feuilles avec estampage à chaud via des listeaux de chauffage est intégrée dans une installation de reliure de livres automatique.

13. Dispositif pour relier par collage en éventail des blocs de feuilles, des brochures et des articles analogues, avec système de serrage du bloc de feuilles et dispositif pour appliquer la colle sur le dos du bloc, ledit bloc ou article analogue étant disposé, une fois serré, entre deux supports horizontaux déplaçables l'un par rapport à l'autre et pouvant être fixé en position de fonctionnement, **caractérisé en ce que**
a) un coussin de colle déplaçable transversalement par rapport au plan du bloc de feuilles et pouvant être soulevé, sous pression, contre le dos dudit bloc, a été disposé sous le bloc de feuilles,
b) le coussin de colle est entraîné, par un dispositif d'entraînement, dans un mouvement combiné horizontal et vertical, de telle sorte que ledit coussin applique de la colle sur le dos du bloc de feuilles, à partir du bas, et de telle sorte que ledit coussin exerce un mouvement d'assouplissement par rouleaux ou de massage sur le dos du bloc de feuilles et
c) le mouvement vertical du coussin de colle ou du support dudit coussin est assuré par un dispositif de basculement - inclinaison comme une distribution à coulisse, le mouvement horizontal étant pour sa part à la main ou avec moteur, par l'intermédiaire d'une tringle.

14. Dispositif selon la revendication 13, **caractérisé en ce que** le coussin de colle est disposé et fixé dans une bascule, une alimentation continue en colle est assurée via un récipient de stockage de la colle fixé contre le cadre et le coussin est, en fonctionnement de puissance en attente, recouvert par une pellicule.

15. Dispositif selon une des revendications 13 ou 14, **caractérisé en ce que** le coussin de colle est constitué de feutre ou autre matériau absorbant de consistance solide.

16. Dispositif selon la revendication 13, **caractérisé en ce que** un mouvement d'assouplissement par rouleaux du coussin se compose d'un mouvement s'étendant dans un plan horizontal et dans un plan incliné, le long de la voie de guidage par coulissement, et **en ce que** le mouvement dans le plan incliné entraîne, dans des deux directions horizontales, une disposition en éventail de la surface d'attaque du bloc, dans des directions opposées, de telle sorte que les feuilles disposées en éventail présentent une surface d'application de la colle plus grande.

17. Dispositif selon une des revendications 13 à 16, **caractérisé en ce que** les listeaux de serrage du bloc de feuilles sont appliqués sur des rails de la rame pouvant coulisser l'un par rapport à l'autre et peuvent être fixés contre les rails à partir du dessus, par l'intermédiaire de serre-flans et de telle sorte qu'une pression opposée à la pression ascendante exercée sur le bloc de feuilles à partir du bas soit générée.

18. Dispositif selon la revendication 14, **caractérisé en ce que** la cuve de colle présente des boulons de renforcement recevant et positionnant le coussin de colle, **en ce que** un stock de colle est conservé dans ladite cuve, imprégnant le coussin de colle en permanence, et **en ce que**, en fonctionnement de puissance en attente du dispositif, le coussin de colle est recouvert par une pellicule de recouvrement déployée au-dessus de la cuve, et maintenu en état de fonctionnement.

19. Dispositif selon la revendication 13, **caractérisé en ce que**
a) un éventail plus larqe que le dos du bloc de feuilles et présentant, sur sa surface orientée vers ledit dos, une couche de colle sèche a été disposé sous le bloc de feuilles,
b) l'éventail a été disposé sur une table, en contact avec le dos du livre, et peut être déplacé vers le haut contre le dos du bloc de feuilles, sous pression, de telle sorte que l'éventail soit serré contre le dos du bloc de feuilles, et
c) des listeaux de chauffage disposés de chaque côté et assurant le serrage ainsi que l'estampage à chaud des segments latéraux de l'éventail ont été reliés aux segments latéraux restants de l'éventail.

20. Dispositif selon la revendication 19, **caractérisé en ce que** une couverture en carton transparent a été prévue en lieu et place d'un éventail strié.

21. Dispositif selon la revendication 19, **caractérisé en ce que** un lé recouvert de silicone sur sa face supérieure et **en ce que** ledit lé reçoit des éventails reliés au bloc de feuilles.

22. Dispositif selon la revendication 21, **caractérisé en ce que** un dispositif continu d'alimentation en éventails fournissant des éventails reliés au bloc de feuilles, dans un rythme équivalent au rythme d'insertion du bloc de feuilles, a été prévu pour une installation de reliure en continu.
